# DEMANDE DE BREVET EUROPEEN

(11) **EP 1 847 979 A2**
(43) Date de publication de la demande: **24.10.2007**
(21) Numéro de dépôt: 07106240.0
(22) Date de dépôt: 16.04.2007
(51) Int. Cl.: G09G 3/28

(54) **Procédé de commande d'un écran, en particulier d'un écran à plasma, et dispositif correspondant.**

(30) Priorité: 19.04.2006 FR 0603445
(71) Demandeur: STMicroelectronics SA, 92120 Montrouge (FR)
(72) Inventeur: Bezal, Jean-Raphaël, 38330 Montbonnot (FR); Bourgoin, Jérôme, 38600 Fontaine (FR)
(74) Mandataire: Zapalowicz, Francis

(57) **Abrégé**

L'invention vise un procédé de commande d'un écran, ledit procédé comprenant des balayages successifs de l'écran, chaque balayage de l'écran comportant une sélection successive de lignes de l'écran, et pour chaque ligne sélectionnée, un premier mode de sélection de colonnes dans lequel on sélectionne chaque colonne à sélectionner avec un premier signal de sélection passant d'un premier état vers un deuxième état avec un palier intermédiaire. Il est en outre prévu un deuxième mode de sélection de colonnes dans lequel on sélectionne chaque colonne (Cj) à sélectionner avec un deuxième signal de sélection passant du premier état au deuxième état sans palier intermédiaire. Au moins au début de chaque balayage, on remplace le premier mode de sélection par le deuxième mode de sélection, et on conserve ce deuxième mode de sélection pour une colonne donnée, au plus tard tant qu'aucune désélection de ladite colonne n'a pas été effectuée.

## Description

L'invention concerne les écrans à plasma, et plus particulièrement la commande des cellules d'un tel écran.

Un écran à plasma est un écran de type matriciel, formé de cellules disposées aux interconnexions de lignes et de colonnes. Une cellule comprend une cavité remplie d'un gaz rare, et au moins deux électrodes de commande. Pour créer un point lumineux sur l'écran en utilisant une cellule donnée, on sélectionne la cellule en appliquant une différence de potentiel entre ses électrodes de commande, puis on déclenche une ionisation du gaz de la cellule généralement au moyen d'une troisième électrode de commande. Cette ionisation s'accompagne d'une émission de rayons ultraviolets. La création du point lumineux est obtenue par excitation d'un matériau luminescent rouge, vert ou bleu par les rayons émis.

Classiquement, la commande d'un écran à plasma comporte essentiellement deux phases, à savoir une phase d'adressage dans laquelle on détermine les cellules (pixels) qui devront être allumées et celles qui devront être éteintes, ainsi qu'une phase d'affichage proprement dite dans laquelle on allume effectivement les cellules ayant été sélectionnées dans la phase d'adressage.

La phase d'adressage comporte une sélection séquentielle des lignes de la matrice, généralement une sélection successives des lignes paires suivi d'une sélection successive des lignes impaires. A titre d'exemple, les lignes non sélectionnées sont mises à un potentiel de repos, par exemple 150 volts, tandis qu'une ligne sélectionnée est amenée à un potentiel d'activation, par exemple 0 volt. Pour sélectionner des pixels choisis de la ligne sélectionnée, les pixels qui devront être allumés dans la phase d'affichage, les colonnes correspondantes de la matrice sont par exemple amenées à un potentiel relativement élevé, par exemple 70 volts, par l'intermédiaire d'un étage de puissance comportant des transistors MOS de puissance. Des colonnes correspondant aux autres pixels de la ligne sélectionnée, qui ne devront pas être allumées, sont amenées au potentiel 0 volt. Ainsi, les cellules de la ligne activée, qui devront être allumées, voient un potentiel colonne-ligne égal à environ 70 volts tandis que les autres cellules de cette ligne voient un potentiel colonne-ligne égal à 0 volt.

Cela étant, il est également envisageable dans la phase d'adressage, moyennant l'application de potentiels différents sur les lignes de la matrice, d'appliquer un potentiel haut sur une colonne pour sélectionner un pixel qui devra être éteint, et d'appliquer un potentiel bas sur une colonne pour sélectionner un pixel qui devra être allumé.

La demande de brevet internationale WO 02/15 163 donne un exemple du fonctionnement général d'un tel écran à plasma.

Classiquement, la sélection et la désélection des colonnes de l'écran s'effectuent à l'aide d'un signal de sélection et de désélection, selon un mode dit du partage des charges (« Charge Sharing Effect » ou CSE, en langue anglaise).

Au cours d'une sélection lors de l'émission du signal de sélection d'une colonne, selon le mode CSE, une partie des charges nécessaires proviennent d'un condensateur incorporé dans le circuit de commande de l'écran.

En d'autres termes, lorsqu'une colonne est sélectionnée, une partie des charges nécessaires à l'élaboration du signal de sélection sont transférées du condensateur précité vers la colonne à sélectionner. Une fois ces charges transférées, le signal de sélection a atteint une première valeur de palier intermédiaire. La sortie de circuit de commande de colonnes, couplée à la colonne considérée est alors commutée sur la borne d'alimentation du circuit, de façon à compléter l'amplitude du signal de sélection jusqu'à sa valeur maximale, en général la valeur de la tension d'alimentation.

A l'inverse, lorsque la colonne est désélectionnée, la sortie du circuit de commande de colonnes est d'abord couplée au condensateur de charges de façon à le charger en lui restituant une partie des charges. Le signal de désélection passe donc de sa valeur maximale à la valeur de palier intermédiaire, puis la sortie de circuit de commande de colonnes couplée à la colonne considérée est commutée vers la masse du circuit, de façon que le signal de désélection atteigne sa valeur minimale.

Le mode CSE permet de réduire la consommation d'énergie du circuit puisqu'une partie des charges proviennent d'un condensateur. Le gain d'énergie peut atteindre jusqu'à 50 % par rapport à un circuit fonctionnant sans ce mode.

Cependant, lorsque le mode CSE est sélectionné, certains pixels de l'écran ayant été adressés pour être allumés, restent noirs au moment de la phase d'allumage, en particulier au début de chaque balayage de l'écran.

L'invention vise à apporter une solution à ce problème.

Un but de l'invention est de supprimer l'apparition de pixels noirs sur l'écran, en particulier au début du balayage de l'écran, tout en conservant le mode CSE, permettant d'économiser l'énergie utilisée.

A cet effet, selon un aspect de l'invention, il est proposé un procédé de commande d'un écran matriciel, ledit procédé comprenant des balayages successifs de l'écran, chaque balayage de l'écran comportant une sélection successive de lignes de l'écran, et pour chaque ligne sélectionnée, un premier mode de sélection de colonnes dans lequel on sélectionne chaque colonne à sélectionner avec un premier signal de sélection passant d'un premier état vers un deuxième état avec un palier intermédiaire.

Selon une caractéristique de ce premier aspect de l'invention, il est en outre prévu un deuxième mode de sélection de colonnes dans lequel on sélectionne chaque colonne à sélectionner avec un deuxième signal de sélection passant du premier état au deuxième état sans palier intermédiaire Au moins au début de chaque balayage, on remplace le premier mode de sélection par le deuxième mode de sélection, et on conserve ce deuxième mode de sélection pour une colonne donnée, au plus tard tant qu'aucune désélection de ladite colonne n'a pas été effectuée.

En d'autres termes, on supprime le premier mode de sélection (autrement dit le mode CSE dans le cas de la sélection d'une colonne) d'une colonne à sélectionner, tant que cette colonne n'a pas été désélectionnée.

En effet, les inventeurs ont observé que les pixels noirs apparaissent systématiquement au début du balayage de l'écran, lorsqu'un pixel appartenant à une colonne préalablement désélectionnée, était sélectionné. Dans ce cas, le signal de sélection est soumis au mode CSE, avec la génération du signal en deux temps. Par contre, lorsqu'une colonne sélectionnée était maintenue dans ce même état entre deux lignes paires ou impaires successives (cas où le mode CSE n'a pas d'influence), le problème n'apparaît pas.

Par conséquent, les inventeurs en ont déduit que le problème était lié au mode CSE et plus particulièrement au transfert des charges du moyen de stockage vers les sorties du bloc de commande de colonnes. En effet, en observant les signaux de sélection pour différentes lignes de l'écran, les inventeurs ont remarqué que la portion du signal due au transfert des charges du moyen de stockage vers la sortie ne passait pas de sa valeur minimale à la valeur du palier intermédiaire.

Le signal de sélection ne se déclenchait alors qu'au moment où la sortie du bloc de commande de colonnes était commutée à la borne d'alimentation du circuit. Ce retard engendrait alors une perturbation des données transmises au même moment au bloc de commande de colonnes pour l'adressage de la ligne suivante.

L'absence de transfert de charges entre le moyen de stockage et la sortie du bloc de commande de colonnes traduit l'insuffisance de charge au sein du moyen de stockage au moment de la génération du signal de sélection.

Les inventeurs ont justifié cette situation qu'avant chaque démarrage d'un balayage de l'écran, le signal de validation de la phase d'adressage est repassé à l'état bas forçant le couplage des sorties du bloc de commande de colonnes vers la masse.

Lorsque ce signal de validation repasse à l'état bas au moment de l'adressage de la dernière ligne de l'écran, le dernier transfert éventuel d'énergie des condensateurs de colonnes vers le condensateur de stockage ne s'effectue pas du fait du couplage des sortie du bloc de commande de colonnes vers la masse.

Par conséquent, au commencement d'un nouveau balayage de l'écran, le condensateur de stockage n'est pas suffisamment chargé pour assurer un transfert des charges vers les sorties du bloc de commande des colonnes à sélectionner.

L'invention, en permettant au moins au début de chaque balayage, de sélectionner les colonnes sans faire intervenir le moyen de stockage lors de la sélection des colonnes, s'affranchit du fait que le moyen de stockage puisse être déchargé à cet instant.

Selon un mode de mise en oeuvre, le balayage de l'écran comprend une phase d'adressage associée à un signal de validation. Au cours de la phase d'adressage, on détermine pour chaque ligne sélectionnée, les colonnes à sélectionner et les colonnes à désélectionner, ladite phase d'adressage étant effectuée lorsque le signal de validation est dans un état actif. On peut remplacer pour chaque colonne à sélectionner, le premier mode de sélection par le deuxième mode de sélection, également lorsque ledit signal de validation de la phase d'adressage passe à l'état actif.

Selon un mode de mise en oeuvre, l'écran comprend n colonnes couplées à un moyen de stockage de charges. On peut de préférence conserver le deuxième mode de sélection jusqu'au moment où on détecte que la quantité de charges stockées par le moyen de stockage, a atteint ledit seuil donné.

En d'autres termes, au lieu d'attendre que la colonne considérée soit sélectionnée, on détermine la quantité de charges d'un moyen de stockage, et cette quantité est suffisante, on rétablit le premier mode de sélection.

Le moyen de stockage comprend par exemple un condensateur de stockage, aux bornes duquel on mesure la tension. On considère que la quantité de charges stockées a atteint ledit seuil lorsque la tension mesurée a atteint une valeur choisie.

Selon un autre mode de réalisation, on considère que la quantité de charges stockées a atteint ledit seuil lorsque n désélections de colonnes ont été comptabilisées.

Selon un autre aspect de l'invention, il est proposé un dispositif de commande d'un écran matriciel comprenant des moyens de balayage comportant un bloc de commande de lignes aptes à sélectionner successivement chaque ligne, et un bloc de commande de colonnes aptes pour chaque ligne sélectionnée, à sélectionner un ensemble de colonnes désélectionnées, ledit bloc de commande de colonnes étant apte pour chaque ligne sélectionnée à sélectionner, selon un premier mode de sélection, chaque colonne à sélectionner avec un premier signal de sélection passant d'un premier état vers un deuxième état avec un palier intermédiaire.

Selon cet autre aspect de l'invention, le bloc de commande de colonnes est en outre apte à fonctionner selon un deuxième mode de sélection de colonnes dans lequel le bloc de commande de colonnes est capable de sélectionner chaque colonne à sélectionner avec un deuxième signal de sélection passant du premier état au deuxième état sans palier intermédiaire. Ledit bloc de commande de colonnes est apte au moins au début de chaque balayage, à remplacer le premier mode de sélection par le deuxième mode de sélection, et à conserver le deuxième mode de sélection pour une colonne donnée, au plus tard tant que ladite colonne n'a pas été désélectionnée.

Selon un mode de réalisation, les moyens de balayage comprennent des moyens d'adressage associés à un signal de validation, aptes à déterminer pour chaque ligne sélectionnée, les colonnes à sélectionner et les colonnes à désélectionner, lorsque le signal de validation est dans un état actif. Ledit bloc de commande de colonnes est également apte à remplacer pour chaque colonne à sélectionner, le premier mode de sélection par le deuxième mode de sélection, lorsque ledit signal de validation des moyens d'adressage passe à l'état actif.

Selon un mode de réalisation, l'écran comprend n colonnes couplées à un moyen de stockage de charges. Le dispositif peut comprendre en outre des moyens de détection de la quantité de charges stockées par le moyen de stockage, le bloc de commande de colonnes étant apte à conserver le deuxième mode de sélection jusqu'au moment où les moyens de détection détectent que la quantité de charges stockées par le moyen de stockage, a atteint ledit seuil donné.

Le moyen de stockage comprend par exemple un condensateur de stockage. Lesdits moyens de détection comprennent alors des moyens de mesure aptes à mesurer la tension aux bornes du condensateur de stockage, ledit seuil donné correspondant à une valeur choisie de la tension mesurée aux bornes du condensateur de stockage.

Le dispositif peut comprendre en outre des moyens de mémorisation aptes au cours du premier mode de sélection, à mémoriser une variable prenant une première valeur dès que le bloc de commande remplace le premier mode de sélection par le deuxième mode de sélection, et une deuxième valeur sinon.

Le dispositif peut comprendre en outre pour chaque colonne, des moyens d'initialisation recevant ladite variable en entrée et délivrant une variable secondaire, prenant la deuxième valeur dès que la colonne considérée est désélectionnée.

Ainsi, en rétablissant le couplage entre le moyen de stockage et la sortie du bloc de commande de colonnes la désélection des colonnes peut alors s'effectuer classiquement, ce qui permet de recharger le moyen de stockage, et de rétablir le premier mode de sélection pour la prochaine sélection de la colonne considérée.

Selon un autre aspect de l'invention, il est proposé un système d'écran, en particulier un écran à plasma matriciel, incorporant un dispositif de commande tel que décrit ci-avant.

D'autres avantages et caractéristiques de l'invention apparaîtront à l'examen de la description détaillée de modes de réalisation nullement limitatifs et des dessins annexés sur lesquels :
- la figure 1 est une illustration très schématique d'un écran matriciel selon un mode de réalisation de l'invention,
- la figure 2 décrit un mode de réalisation d'un dispositif selon l'invention,
- la figure 3 illustre la variation du signal de sélection selon le mode de sélection utilisé,
- la figure 4 illustre plus précisément un mode de réalisation d'un moyen de génération d'un signal de sélection selon l'invention, et
- la figure 5 illustre un exemple de variation du signal de sélection selon le deuxième mode de sélection.

La figure 1 représente très schématiquement une structure d'un écran à plasma matriciel ECR formé d'une cellule CELij (correspondant à des pixels de l'image). Chaque cellule CELij a deux électrodes de commande respectivement reliées à une ligne Li et à une colonne Cj, j variant de 0 à n (n étant le nombre de colonnes de l'écran).

Chaque cellule a une capacité équivalente de l'ordre de plusieurs dizaines de pF.

Le dispositif de commande de cet écran comporte un circuit de commande de lignes apte à sélectionner séquentiellement les lignes de la matrice (non représenté), et un circuit de commande de colonnes BCC apte à sélectionner et éventuellement désélectionner plusieurs colonnes précédemment sélectionnées.

Ces circuits sont généralement intégrés sur une puce semiconductrice.

Classiquement, lorsqu'une colonne a été sélectionnée, son potentiel est porté à une valeur élevée Vpp, typiquement de l'ordre de 70 volts (pour allumer ou éteindre un pixel selon le mode de réalisation choisi pour l'écran).

Plus précisément, comme représenté sur la figure 2, le bloc de commande de colonnes BCC comprend, classiquement trois transistors respectivement SWH, SWL et SWM, commandés par des moyens de commande MCOM.

Le transistor SWH peut être par exemple un transistor de type NMOS.

Le transistor SWH peut connecter la sortie Sj à la tension d'alimentation Vpp. Cette sortie Sj est la sortie du bloc de commande de colonnes BCC qui est connectée la colonne Cj comprenant les cellules CELj (chaque cellule CELj comportant un condensateur Ccolj).

Inversement, le transistor SWL permet de connecter la sortie Sj à la masse du circuit GND. Le transistor SWL peut être réalisé par exemple à l'aide d'un transistor PMOS.

Les moyens de commande peuvent être réalisé au sein du bloc de commande de colonnes BCC sous forme de circuit intégré, ou en amont de celui-ci.

En variante, les moyens de commande MCOM peuvent être réalisés à l'aide d'un outil logiciel.

L'écran comprend également un condensateur de stockage Cst (de préférence externe au bloc de commande de colonnes BCC), couplé entre la masse et l'ensemble des colonnes de l'écran.

Par exemple, pour la colonne Cj, le condensateur Cst est connecté à la sortie Sj, par l'intermédiaire du transistor SWM.

Le condensateur de stockage Cst peut être un condensateur spécifique ajouté au circuit, sa valeur capacitive étant de préférence égale à la somme des valeurs capacitives des condensateurs Ccolj. Mais le condensateur de stockage peut également être formé par l'ensemble des condensateurs déjà présent dans chaque composant du circuit.

Le transistor SWM peut être par exemple un transistor de type PMOS, associé à une diode DSWM connectée entre sa source et son drain.

La tension V_{EC} est mesurée aux bornes du condensateur de stockage Cst à l'aide de moyens de mesure MMES, par exemple un comparateur. La valeur de cette tension V_{EC} varie entre zéro et une valeur comprise entre zéro et Vpp, de préférence Vpp/2.

En variante, on pourrait prévoir un compteur du nombre de désélection de colonne, la comptabilisation de n désélections garantissant que le condensateur Cst est chargé, c'est-à-dire V_{EC}≥Vpp/2.

Les moyens de commande MCOM reçoivent en entrée la valeur de la tension V_{EC} mesurée aux bornes du condensateur de stockage Cst, et de signaux élaborés par des moyens externes MEXT, respectivement STB, CSE et BLK.

Le signal STB (« Strobe », en langue anglaise) permet d'élaborer le signal de commande du transistor SWM, comme on le verra ci-après.

Le signal CSE, indique que la sélection et la désélection des colonnes se font selon le mode CSE.

Le signal BLK correspond au signal de validation de la phase d'adressage.

Enfin, les moyens de commande MCOM sont couplés à un registre à décalage SR, qui reçoit en entrée les données DATA à délivrer sur chaque colonne Cj, lors de la phase d'adressage. Le registre SR est cadencé par un signal d'horloge CK, généré par exemple par une horloge à quartz QZ.

La sortie du registre SR est reliée à une première bascule D1, par exemple une bascule D, commandée par le signal STB.

A un coup d'horloge donné, le registre SR délivre les données qj,i pour la colonne Cj et la ligne Li, vers la bascule D1.

Au coup d'horloge suivant, le registre SR délivre les données pour la colonne Cj et la ligne Li+1 à la bascule D1, qui envoie quant à elle ses données qj,i vers une deuxième bascule D2 (par exemple une bascule D).

Ces transferts de données sont effectués pour l'ensemble des colonnes Cj, j variant entre 0 et n.

Par conséquent, les bascules D1 et D2 délivrent respectivement les données qj,i et qj,i+1 aux moyens de commande MCOM, à chaque front du signal STB.

Les moyens MCOM adressent ensuite chaque ligne Li+1, à chaque front descendant, par exemple, du signal STB avec les données qj,i+1.

En outre les moyens MCOM déterminent les changement d'état d'un colonne Cj, en comparant les données qj,i et qj,i+1, comme on le verra ci-après.

Les moyens de commande MCOM incorporent des moyens de contrôle du mode CSE, MCSE, aptes à partir du signal STB, du signal de mode CSE, du signal BLK et des données qj,i et qj,i+1, à élaborer un signal interne de mode CSE pour chaque colonne Cj, ce signal interne (explicité plus en détail ci-après) étant référencé CSEj.

On se réfère à présent sur la figure 3, qui illustre les variations du signal de sélection d'une colonne Cj, en phase d'adressage et au cours du mode CSE, selon un premier mode de sélection classique.

Lorsque le mode CSE est sélectionné (CSE=1), un front descendant du signal STB déclenche la décharge du condensateur de stockage Cst vers la sortie Sj du bloc BCC (le transistor SWM est donc « passant », et les transistors SWL et SWH « bloqués »).

Lorsque le signal CSE repasse à zéro, de façon que le signal à la sortie Sj, passe de la valeur Vpp/2 à Vpp (le transistor SWH est donc « passant », et les transistors SWL et SWM « bloqués »).

Lorsque la colonne Cj est désélectionnée, on repasse en mode CSE (CSE=1) pour générer un signal de désélection passant de Vpp à 0, avec un palier intermédiaire.

Un nouveau front descendant du signal STB provoque la décharge du condensateur Ccolj vers le condensateur de stockage Cst tant que la valeur du signal de désélection à la sortie Sj, est comprise entre Vpp et Vpp/2 (le transistor SWM est « passant », et les transistors SWL et SWH « bloqués »).

Puis, lorsque le signal CSE reprend une valeur nulle, les moyens de commande provoquent la commutation de la sortie Sj vers la masse GND, (le transistor SWL est donc « passant », et les transistors SWH et SWM « bloqués »).

Cependant, un deuxième mode de sélection peut remplacer le premier mode précité, lorsque le condensateur de stockage est déchargé, comme expliqué ci-avant.

Pour ce faire, les moyens MCSE (représentés sur la figure 4) comprennent des moyens MCOND aptes à détecter si les conditions permettant de passer au deuxième mode de sélection, sont remplies.

Ces moyens MCOND reçoivent en entrée le signal CSE et le signal de validation de la phase d'adressage BLK.

Si les moyens MCOND ont enregistré un front montant du signal BLK (↑BLK), indiquant la validation de la phase d'adressage, les moyens MCOND demandent le passage au deuxième mode de sélection.

Un front du signal BLK ayant lieu au moins au démarrage de chaque balayage de l'écran, le remplacement du premier mode de sélection par le deuxième mode de sélection s'effectue à chaque démarrage du balayage de l'écran.

En variante, si le balayage comprend deux sous-balayages, par exemple un sous-balayage des lignes paires suivi d'un sous-balayage des lignes impaires, un front du signal BLK a lieu au démarrage de chaque sous-balayage.

En variante, on peut également au cours de la phase d'adressage (BLK=1) mesurer la tension V_{EC} et la comparer avec une tension de seuil Vseuil, par exemple égale à Vpp/2.

De cette façon, si la charge du condensateur de stockage Cst est suffisante pour permettre le fonctionnement du bloc de colonnes BCC selon le premier mode de sélection, on rétablit ce-dernier.

Pour ce faire, les moyens MSCE comprennent des moyens de mémorisation MM aptes à mémoriser une variable Flag prenant la valeur « 0 » si le premier mode de sélection doit être appliqué, et « 1 », si on remplace le premier mode de sélection par le deuxième mode de sélection.

Cette variable Flag est délivrée à des moyens d'élaboration MEij du signal CSEj.

Chaque moyen d'élaboration MELj comprend des moyens d'initialisation MRZ de la variable Flag et délivrent une variable secondaire Flag2 élaborée à partir de la variable Flag.

Les moyens d'initialisation MRZ sont commandés par des moyens de détection d'un front descendant MFD.

Les moyens MFD reçoivent en entrée les données qj,i+1 et qj,i, de façon à détecter l'occurrence d'un front descendant pour une colonne Cj, entre deux sélections successive de lignes, Li et Li+1.

La variable Flag2 prend au départ la valeur de la variable Flag. Par conséquent, si le deuxième mode de sélection est appliqué, Flag2 est égal à 1.

Puis, si un front descendant est détecté, les moyens MFD délivrent un signal aux moyens de réinitialisation MRZ de façon à mettre la variable Flag à zéro pour la colonne Cj.

Ainsi, lors de la désélection, le signal CSj permet le transfert de la charge du condensateur de colonnes Ccolj vers le condensateur de stockage Cst pour recharger ce dernier.

Et, lors de la prochaine sélection de la colonne Cj, le premier mode de sélection sera appliqué.

Les moyens d'élaboration MELj comprennent enfin un bloc d'élaboration BELj recevant en entrée la variable Flag et le signal CSE de façon à élaborer le signal CSEj comme décrit sur la figure 5.

Par ailleurs les moyens MCOND peuvent également mémoriser une condition de synchronisation (*B̅L̅K̅* & *CSE*) de façon à ne pas déclencher la montée du signal de sélection tant que le signal d'écran noir n'a pas pris la valeur « 1 ».

La figure 5 illustre la variation du signal de sélection à la sortie Sj, dans le cas où le second mode de sélection remplace le premier mode de sélection.

A l'instant t0, le signal BLK passe de « 0 » à « 1 ». Le bloc de commande BCC remplace le premier mode de sélection par le second (on suppose que V_{CE} < Vseuil).

Dans ce cas, bien que le signal CSE est à 1, le signal CSj reste à zéro. Par conséquent, au front descendant du signal STB, le signal de sélection passe directement de zéro volt à Vpp, sans palier intermédiaire.

Puis, lors de la désélection de la colonne considérée, lorsque le signal CSE repasse à la valeur « 1 », le signal CSj repasse également à la valeur « 1 », de façon à retrouver le mode de fonctionnement classique.

Ainsi, au front descendant du signal STB, le signal de sélection passe de Vpp à Vpp/2 (impliquant la charge du condensateur de stockage Cst) puis, après un palier supplémentaire, de la valeur Vpp/2 à zéro volt.

## Revendications

1. Procédé de commande d'un écran, ledit procédé comprenant des balayages successifs de l'écran, chaque balayage de l'écran comportant une sélection successive de lignes de l'écran, et pour chaque ligne sélectionnée, un premier mode de sélection de colonnes dans lequel on sélectionne chaque colonne à sélectionner avec un premier signal de sélection passant d'un premier état vers un deuxième état avec un palier intermédiaire, **caractérisé par le fait qu'**il est en outre prévu un deuxième mode de sélection de colonnes dans lequel on sélectionne chaque colonne (Cj) à sélectionner avec un deuxième signal de sélection passant du premier état au deuxième état sans palier intermédiaire, **par le fait qu'**au moins au début de chaque balayage, on remplace le premier mode de sélection par le deuxième mode de sélection, et on conserve ce deuxième mode de sélection pour une colonne donnée, pendant une durée s'achevant au plus tard lorsqu'une désélection de ladite colonne est effectuée.

2. Procédé de commande selon la revendication 1, dans lequel le balayage de l'écran comprend une phase d'adressage associée à un signal de validation, au cours de laquelle on détermine pour chaque ligne sélectionnée, les colonnes à sélectionner et les colonnes à désélectionner, ladite phase d'adressage étant effectuée lorsque le signal de validation est dans un état actif, et dans lequel on remplace pour chaque colonne à sélectionner, le premier mode de sélection par le deuxième mode de sélection, également lorsque ledit signal de validation de la phase d'adressage passe à l'état actif.

3. Procédé selon l'une des revendications précédentes, dans lequel l'écran comprend n colonnes couplées à un moyen de stockage de charges, et dans lequel on conserve le deuxième mode de sélection jusqu'au moment où on détecte que la quantité de charges stockées par le moyen de stockage, a atteint ledit seuil donné (Vseuil).

4. Procédé selon la revendication 3, dans lequel le moyen de stockage comprend un condensateur de stockage, aux bornes duquel on mesure la tension, et on considère que la quantité de charges stockées a atteint ledit seuil lorsque la tension mesurée a atteint une valeur choisie.

5. Procédé selon la revendication 1 ou 2, dans lequel on considère que la quantité de charges stockées a atteint ledit seuil lorsque n désélections de colonnes ont été comptabilisées.

6. Dispositif de commande d'un écran matriciel comprenant des moyens de balayage comportant un bloc de commande de lignes aptes à sélectionner successivement chaque ligne, et un bloc de commande de colonnes (BCC) aptes pour chaque ligne sélectionnée, à sélectionner un ensemble de colonnes désélectionnées, ledit bloc de commande de colonnes (BCC) étant apte pour chaque ligne sélectionnée à sélectionner, selon un premier mode de sélection, chaque colonne à sélectionner avec un premier signal de sélection passant d'un premier état vers un deuxième état avec un palier intermédiaire, **caractérisé par le fait que** le bloc de commande de colonnes est en outre apte à fonctionner selon un deuxième mode de sélection de colonnes dans lequel le bloc de commande de colonnes est capable de sélectionner chaque colonne à sélectionner avec un deuxième signal de sélection passant du premier état au deuxième état sans palier intermédiaire, **par le fait que** ledit bloc de commande de colonnes (BCC) est apte au moins au début de chaque balayage, à remplacer le premier mode de sélection par le deuxième mode de sélection, et à conserver le deuxième mode de sélection pour une colonne donnée, pendant une durée s'achevant au plus tard lorsqu'une désélection de ladite colonne est effectuée.

7. Dispositif selon la revendication précédente, dans lequel les moyens de balayage comprennent des moyens d'adressage associés à un signal de validation, aptes à déterminer pour chaque ligne sélectionnée, les colonnes à sélectionner et les colonnes à désélectionner, lorsque le signal de validation est dans un état actif, et dans lequel ledit bloc de commande de colonnes est également apte à remplacer pour chaque colonne à sélectionner, le premier mode de sélection par le deuxième mode de sélection, lorsque ledit signal de validation des moyens d'adressage passe à l'état actif.

8. Dispositif selon l'une des revendication 6 à 7, dans lequel l'écran comprend n colonnes couplées à un moyen de stockage de charges, le dispositif comprenant en outre des moyens de détection de la quantité de charges stockées par le moyen de stockage, le bloc de commande de colonnes étant apte à conserver le deuxième mode de sélection jusqu'au moment où les moyens de détection détectent que la quantité de charges stockées par le moyen de stockage, a atteint ledit seuil donné.

9. Dispositif selon la revendication 8, dans lequel le moyen de stockage comprend un condensateur de stockage, dans lequel lesdits moyens de détection comprennent des moyens de mesure aptes à mesurer la tension aux bornes du condensateur de stockage, et dans lequel ledit seuil donné correspond à une valeur choisie de la tension mesurée aux bornes du condensateur de stockage.

10. Dispositif selon l'une des revendications 6 à 9, comprenant en outre des moyens de mémorisation aptes au cours du premier mode de sélection, à mémoriser une variable (Flag) prenant une première valeur dès que le bloc de commande remplace le premier mode de sélection par le deuxième mode de sélection, et une deuxième valeur sinon.

11. Dispositif selon la revendication 10, comprenant en outre pour chaque colonne, des moyens d'initialisation (MRZ) recevant ladite variable en entrée et délivrant une variable secondaire prenant la deuxième valeur dès que la colonne considérée est désélectionnée.

12. Système d'écran, en particulier un écran à plasma matriciel, incorporant un dispositif de commande selon l'une des revendications 6 à 11.
